# EUROPÄISCHE PATENTSCHRIFT

(11) **EP 1 078 425 B1**
(45) Veröffentlichungstag und Bekanntmachung des Hinweises auf die Patenterteilung: **20.02.2002**
(21) Anmeldenummer: 99922154.2
(22) Anmeldetag: 03.05.1999
(51) Int. Cl.: H01R 3/00

(54) **ELEKTRISCHE STECKVERBINDUNG**
ELECTRIC PLUG-IN CONNECTOR
CONNECTEUR ELECTRIQUE A FICHES

(30) Priorität: 09.05.1998 DE 19820901
(43) Veröffentlichungstag der Anmeldung: 28.02.2001
(73) Patentinhaber: ZF FRIEDRICHSHAFEN Aktiengesellschaft, 88038 Friedrichshafen (DE)
(72) Erfinder: HOLDENRIED, Willy, D-88090 Immenstaad (DE); REMMLINGER, Hubert, D-88046 Friedrichshafen (DE); MAYR, Karlheinz, D-88142 Wasserburg (DE); SCHMID, Wolfgang, D-88085 Langenargen (DE)
(86) Internationale Anmeldenummer: EP9902980
(87) Internationale Veröffentlichungsnummer: WO9959226

(56) Entgegenhaltungen:
- DE-A- 3 738 249
- DE-A- 19 639 585
- US-A- 2 645 759
- US-A- 4 230 392
- US-A- 4 402 897

## Beschreibung

Die Erfindung betrifft eine elektrische Steckverbindung mit wenigstens zwei an einem elektrischen Bauteil, beispielsweise einem Magnetventil, einem Druckregler oder ähnlichem, vorgesehenen Rundkontakten. Zur Verbindung der Rundkontakte mit einem weiteren elektrischen Bauteil ist ein Stecker mit wenigstens zwei Steckkontakten vorgesehen.

Eine derartige Steckverbindung ist beispielsweise aus der US-A-4,230,392 und aus der US-A-4,402,897 bekannt, welche insbesondere für die lösbare Verbindung von Sauerstoff-Sensoren oder ähnlichem vorgesehen sind.

Bei Steckverbindungen der vorgenannten Art, insbesondere zur Verwendung bei aktuatorischen Elementen, wie beispielsweise einem Druckregler, ist es von Nachteil, daß meist eine Justierung erforderlich ist und das Justiermittel üblicherweise zentrisch an einer Stirnseite des Bauteils angeordnet ist, auf welche auch der Stecker aufgesteckt wird. Daher muß die Justierung nachteiligerweise vor dem Aufstecken des Steckers auf die Kontakte erfolgen.

Aufgabe der vorliegenden Erfindung ist es daher, eine elektrische Steckverbindung für elektrische Bauteile anzugeben, welche nach dem Aufsetzen des Steckers auf die Kontakte einen freien Zugang des Justiermittels ermöglicht.

Diese Aufgabe wird erfindungsgemäß dadurch gelöst, daß an dem elektrischen Bauteil, beispielsweise an einem Druckregler, koaxiale Rundkontakte vorgesehen sind und vorzugsweise der innere Rundkontakt ein Justiermittel enthält und daß die Steckverbindung, insbesondere der Stecker, ferner derart ausgebildet ist, daß das Justiermittel vorteilhafterweise auch nach dem Aufsetzen des Steckers auf die Kontakte frei zugänglich ist.

In einer Weiterbildung der Erfindung weist der Stecker mindestens zwei übereinander angeordnete, als U-förmige Federlaschen ausgebildete Steckkontakte auf, deren Öffnungen in dieselbe Richtung weisen. Dadurch wird vorteilhafterweise ermöglicht, daß der Stecker einfach und sicher gleichzeitig auf beide Rundkontakte aufsteckbar ist und daß zwischen den beiden Steckkontakten ein Isolator zur Trennung der beiden Rundkontakte vorgesehen werden kann.

Vorteilhafterweise weist der Stecker und/oder die Rundkontakte und/oder das Bauteil selbst wenigstens einen Rasthaken und eine Rastkerbe zur axialen und/oder radialen Arretierung des Steckers an den Rundkontakten auf, wobei die Angabe axial und radial auf die Längsachse der Rundkontakte bezogen ist.

In einer bevorzugten Ausbildungsform wird vorgeschlagen, konzentrisch zur Längsachse der Rundkontakte einen Zahnkranz vorzusehen, welcher radial nach außen geöffnete Rastkerben aufweist, in die wiederum wenigstens eine an einem weiteren Bauteil angebrachte Rastnase zur Arretierung des Steckers in Umfangsrichtung eingreift. Durch die erfindungsgemäßen Rastmittel, wie den Zahnkranz mit Rastkerben und die korrespondierende Rastnase, wird vorteilhafterweise eine Ausbildung vorgeschlagen, welche in einer definierten Ebene ein Aufstecken und Arretieren des Steckers aus nahezu jeder Richtung ermöglicht, da die Rastnase in jede beliebige der am Umfang des Zahnkranzes vorgesehenen Rastkerben einrastbar ist.

Vorteilhafterweise ist der Zahnkranz direkt an dem elektrischen Bauteil und die korrespondierende Rastnase an dem Stecker vorgesehen. Dadurch wird eine Lösung vorgeschlagen, welche mit einfachen Mitteln eine Sicherung des Steckers in Umfangsrichtung an dem Bauteil ermöglicht, ohne daß der Stecker in einer bestimmten Richtung auf die Kontakte aufgesteckt zu werden braucht.

In einer anderen Weiterbildung wird vorgeschlagen, daß der Stecker den Zahnkranz zumindest bereichsweise auf seiner Ober- und/oder Unterseite umgreift. Dies kann beispielsweise mittels einer Auflagefläche und eines Rasthakens an dem Stecker erfolgen. Damit wird vorteilhafterweise eine einfache Arretierung des Steckers in axialer Richtung bezüglich der Längsachse der Kontakte bzw. der Längsachse des Druckreglers ermöglicht.

Zur Sicherung des Steckers an dem elektrischen Bauteil in radialer Richtung wird beispielsweise ein Rasthaken vorgeschlagen, welcher an dem Stecker federnd gelagert ist. Dieser Rasthaken ist mit der Stirnseite des inneren Rundkontaktes verrastbar, indem der Stecker in einer Ebene senkrecht zur Längsachse des Kontaktes auf diesen aufgeschoben wird.

Der Rasthaken weist ferner eine Ausnehmung auf, die so ausgebildet und angeordnet ist, daß das Justiermittel, beispielsweise eine Stellschraube, welche sich in dem Inneren des Rundkontaktes befindet, bei aufgeschobenem Stecker von der Stirnseite des Rundkontaktes frei zugänglich ist. Diese Ausnehmung kann vorteilhafterweise als Bohrung ausgebildet sein, durch die der Kopf der Stellschraube auch nach dem Aufsetzen des Steckers gut erreichbar ist.

In einer Weiterbildung der Erfindung wird vorgeschlagen, die elektrische Steckverbindung in modularer Bauweise auszuführen, wobei mehrere elektrische Bauteile, beispielsweise mehrere Druckregler, eine Kontaktleiste bilden, welche mit einer mehrere Stecker aufweisenden Steckerleiste verbindbar ist. Durch eine derartige Ausbildung wird vorteilhafterweise eine schnelle und einfache Montage der Stecker an den elektrischen Bauteilen ermöglicht. Dabei sind mehrere elektrische Bauteile, beispielsweise Druckregler, in einem gemeinsamen Gehäuse äquidistant nebeneinander angeordnet, wobei die Rastnasen an dem Stecker bzw. der Steckerleiste zur Arretierung der einzelnen Stecker in Umfangsrichtung vorteilhafterweise entfallen, da sich die Steckerleiste an der Kontaktleiste abstützt und somit bereits eine Arretierung der Einzelstecker in Umfangsrichtung erfolgt.

Weitere Ziele, Merkmale, Vorteile und Anwendungsmöglichkeiten der Erfindung ergeben sich aus der nachfolgenden Beschreibung der Ausführungsbeispiele, die in den Zeichnungen näher dargestellt sind. Dabei bilden alle beschriebenen und/oder bildlich dargestellten Merkmale für sich oder in beliebiger sinnvoller Kombination den Gegenstand der Erfindung, unabhängig von ihrer Zusammenfassung in den Ansprüchen und deren Rückbeziehung.
Es zeigen:
- Fig. 1: einen Druckregler mit erfindungsgemäßer Steckverbindung in Seitenansicht in teilweise aufgebrochener und vergrößerter Darstellung;
- Fig. 2: eine Steckverbindung in der Draufsicht gemäß Ansicht 2 in Fig. 1;
- Fig. 3: eine Steckverbindung in der Seitenansicht gemäß Ansicht 3 in Fig. 2 in teilweise aufgebrochener Darstellung;
- Fig. 4: einen erfindungsgemäßen Stecker in der Draufsicht;
- Fig. 5: eine Steckverbindung in Schnitt-Darstellung entlang der Linie 5-5 in Fig. 3;
- Fig. 6: eine Steckverbindung in Schnitt-Darstellung entlang der Linie 6-6 in Fig. 3 und
- Fig. 7: eine elektrische Steckverbindung in einer weiteren Ausbildungsform in modularer Bauweise in getrennter Darstellung und in Draufsicht.

Der Druckregler 10 (Fig. 1) weist eine im wesentlichen rotationssymmetrische Ausbildung um seine Längsachse 21 auf. An seiner oberen Stirnseite sind ein innerer Rundkontakt 12 und ein äußerer Rundkontakt 13 durch einen Isolator 14 voneinander getrennt, wobei der innere Rundkontakt 12 den äußeren in axialer Richtung überragt. Ferner ist ein Zahnkranz 15 vorgesehen, welcher konzentrisch zur Längsachse 21 angeordnet und zur oberen Stirnseite des Gehäuse des Druckreglers 10 durch eine umlaufende Nut 16 beabstandet ist.

Die Steckverbindung 11 besteht ferner aus einem Stekker 17 mit Kabeln 18 zur Verbindung mit einem weiteren elektrischen Bauteil. Der Stecker 17 ist in einer mit dem Druckregler 10 verrasteten Stellung derart angeordnet, daß seine Haupterstreckungsrichtung im wesentlichen senkrecht zur Längsachse 21 des Druckreglers 10 verläuft. Am Stekker 17 ist ein federnd gelagerter Rasthaken 19 angeordnet, welcher beim Aufschieben des Steckers 17 auf die Kontakte 12 und 13 in einer Ebene senkrecht zur Längsachse 21 mit dem inneren Rundkontakt 12 verrastet, wobei zum Lösen der Steckverbindung 11 der Rasthaken 19 von dem Rundkontakt 12 angehoben und der Stecker 17 seitlich abgeschoben werden kann.

Der Zahnkranz 15 (Fig. 2) ist an seinem Außenumfang mit äquidistanten Rastkerben 23 versehen. Der Stecker 17 ist in radialer Richtung auf den Zahnkranz 15 aufgeschoben, so daß der Rasthaken 19 den inneren Rundkontakt überdeckt und die Ausnehmung 22 in dem Rasthaken 19 zentrisch über dem Rundkontakt 12 angeordnet ist.

Der Stecker 17 (Fig. 3) ist im wesentlichen senkrecht zur Längsachse 21 des Druckreglers 10 angeordnet. Dabei umgreift ein innerer Steckkontakt 25 den inneren Rundkontakt 12 und ein äußerer Steckkontakt 26 den äußeren Rundkontakt 13, wobei zwischen den beiden Kontakten 25 und 26 ein Isolator 14 vorgesehen ist.

Der Stecker 17 (Fig. 4) enthält einen Rasthaken 19, welcher eine Bohrung 22 aufweist. Eine Rastnase 24 ist an dem Stecker 17 derart angeordnet, daß die Rastnase 24 bei auf die Kontakte aufschobenem Stecker in einer Rastkerbe 23 des Zahnkranzes 15 einrastet und die Bohrung 22 das Stellmittel in dem inneren Rundkontakt frei zugänglich läßt.

Der Stecker 17 (Fig. 5) enthält einen U-förmigen äußeren Steckkontakt 26, welcher zwei Federarme aufweist und von einem Steckergehäuse 27 umgeben ist. Die U-förmige Ausnehmung des Kontakts 26 ist derart bemessen, daß der äußere Steckkontakt 26 den äußeren Rundkontakt 13 an dem Druckregler 10 gerade umgreift und klemmt.

Der innere Steckkontakt 25 (Fig. 6) ist ebenfalls als U-förmiger Steckkontakt ausgebildet, wobei dessen Ausnehmung gerade so ausgebildet ist, daß der innere Steckkontakt 25 den inneren Rundkontakt 12 umfaßt und klemmt. Der innere Rundkontakt 12 enthält eine an ihrem Kopfende geschlitzte Stellschraube 28, welche den inneren Rundkontakt 12 in axialer Richtung durchsetzt und sich bis in den Druckregler 10 hinein erstreckt.

In modularer Bauweise (Fig. 7) enthält ein Ventilgehäuse 29 mehrere Druckregler 30, welche in einer Linie äquidistant zueinander angeordnet sind. Die inneren und äußeren Rundkontakte der einzelnen Druckregler 30 bilden somit eine Kontaktleiste 31. Eine korrespondierende Stekkerleiste 32 enthält mehrere Einzelstecker 33, welche derart angeordnet sind, daß die Stecker 33 gleichzeitig auf die Kontaktleiste 31 aufsteckbar sind. Dabei ist vorteilhafterweise eine Rastnase 24 zur Arretierung des Steckers in Umfangsrichtung, wie in Fig. 4 gezeigt, nicht erforderlich, da sich die Steckerleiste 32 an der Kontaktleiste 31 durch die Anlage mehrerer Stecker 33 an mehreren Druckreglern 30 abstützt und dadurch eine Arretierung der Stecker in Umfangsrichtung erfolgt.

### Bezugszeichen

- 2: Ansicht
- 3: Ansicht
- 5: Schnitt
- 6: Schnitt
- 10: Druckregler
- 11: Steckverbindung
- 12: innerer Rundkontakt
- 13: äußerer Rundkontakt
- 14: Isolator
- 15: Zahnkranz
- 16: Nut/Rastkerbe
- 17: Stecker
- 18: Kabel
- 19: Rasthaken
- 20: Rasthaken
- 21: Längsachse
- 22: Ausnehmung/Bohrung
- 23: Rastkerbe
- 24: Rastnase
- 25: innerer Steckkontakt
- 26: äußerer Steckkontakt
- 27: Steckergehäuse
- 28: Stellschraube
- 29: Ventilgehäuse
- 30: Druckregler
- 31: Kontaktleiste
- 32: Steckerleiste
- 33: Stecker

## Patentansprüche

1. Elektrische Steckverbindung (11) mit wenigstens zwei an einem elektrischen austierbaren Bauteil, beispielsweise einem Magnetventil, einem Druckregler (10) oder ähnlichem, vorgesehenen koaxialen Rundkontakten (12, 13) und einem mit wenigstens zwei Steckkontakten (25, 26) versehenen Stekker (17) zur Verbindung mit den Rundkontakten (12, 13), wobei die Steckverbindung Mittel, beispielsweise Federlaschen, Rasthaken, Rastkerben, einen Zahnkranz mit Rastkerben oder ähnliche, aufweist, die so ausgebildet sind, daß der Stecker (17) in einer Ebene, welche sich beispielsweise senkrecht zur Längsachse (21) der Rundkontakte (12, 13) erstreckt, aus beliebiger Richtung auf die Rundkontakte (12, 13) aufsteckbar und an diesen und/oder an dem elektrischen Bauteil (10) arretierbar ist, **dadurch gekennzeichnet, daß** ein Rundkontakt, vorzugsweise der innere (12), ein Justiermittel für den Bauteil enthält und daß das Justiermittel frei zugänglich ist.

2. Elektrische Steckverbindung nach Anspruch 1, **dadurch gekennzeichnet, daß** der Stekker (17) mindestens zwei übereinander angeordnete, als U-förmige Federlaschen ausgebildete Steckkontakte (25, 26) aufweist, deren Öffnungen in dieselbe Richtung weisen.

3. Elektrische Steckverbindung nach den Ansprüchen 1 oder 2, **dadurch gekennzeichnet, daß** der Stecker (17) und/oder die Rundkontakte (12, 13) und/oder das Bauteil (10) wenigstens einen Rasthaken (19, 20) und eine Rastkerbe (16, 23) zur axialen und/oder radialen Arretierung bezüglich der Längsachse (21) der Rundkontakte (12, 13) aufweisen.

4. Elektrische Steckverbindung nach einem der vorangehenden Ansprüche, **dadurch gekennzeichnet, daß** konzentrisch zur Längsachse (21) der Rundkontakte (12, 13) ein Zahnkranz (15) vorgesehen ist, welcher radial nach außen geöffnete Rastkerben (23) aufweist, in die wenigstens eine Rastnase (24) zur Arretierung des Steckers (17) in Umfangsrichtung eingreift.

5. Elektrische Steckverbindung nach Anspruch 4, **dadurch gekennzeichnet, daß** der Zahnkranz (15) an dem elektrischen Bauteil (10) und die Rastnase (24) an dem Stecker (17) angeordnet ist.

6. Elektrische Steckverbindung nach den Ansprüchen 4 oder 5, **dadurch gekennzeichnet, daß** der Stecker (17) den Zahnkranz (15) zumindest bereichsweise auf seiner Ober- und/oder Unterseite umgreift.

7. Elektrische Steckverbindung nach einem der vorangehenden Ansprüche, **dadurch gekennzeichnet, daß** der Stecker (17) einen Rasthaken (19) aufweist, der mit der Stirnseite des inneren Rundkontakts (12) verrastbar ist.

8. Elektrische Steckverbindung nach Anspruch 7, **dadurch gekennzeichnet, daß** der Rasthaken (19) eine Ausnehmung (22) aufweist, die so angeordnet ist, daß eine Stellschraube, welche sich im Inneren des Rundkontakts (12) befindet, bei auf die Kontakte (12, 13) aufgesetztem Stecker (17) von der Stirnseite des Rundkontakts (12) zugänglich ist.

9. Elektrische Steckverbindung, nach einem der vorangehenden Ansprüche, **dadurch gekennzeichnet, daß** diese eine modulare Bauweise aufweist, wobei mehrere elektrische Bauteiler, beispielsweise Magnetventile, Druckregler (10) oder ähnliche, eine Kontaktleiste (31) bilden, welche mit einer mehrere Stekker (33) aufweisenden Steckerleiste (32) verbindbar ist.

## Claims

1. Electrical plug-in connection (11) comprising at least two coaxial annular contacts (12, 13), which are provided on an electrical adjustable component, e.g. a solenoid valve, a pressure regulator (10) or the like, and a plug (17) provided with at least two plug-in contacts (25, 26) for connection to the annular contacts (12, 13), wherein the plug-in connection comprises means, e.g. spring clips, detent hooks, detent notches, a toothed ring with detent notches or the like, which are designed in such a way that the plug (17) in a plane, which extends e.g. at right angles to the longitudinal axis (21) of the annular contacts (12, 13), is pluggable from any direction onto the annular contacts (12, 13) and arrestable on the latter and/or on the electrical component (10), **characterized in that** one annular contact, preferably the inner annular contact (12), comprises an adjusting means for the component and that the adjusting means is freely accessible.

2. Electrical plug-in connection according to claim 1, **characterized in that** the plug (17) comprises at least two plug-in contacts (25, 26) in the form of U-shaped spring clips, which are disposed one over the other and the openings of which point in the same direction.

3. Electrical plug-in connection according to claims 1 or 2, **characterized in that** the plug (17) and/or the annular contacts (12, 13) and/or the component (10) comprise at least one detent hook (19, 20) and one detent notch (16, 23) for the axial and/or radial arresting in relation to the longitudinal axis (21) of the annular contacts (12, 13).

4. Electrical plug-in connection according to one of the preceding claims, **characterized in that** provided concentrically with the longitudinal axis (21) of the annular contacts (12, 13) is a toothed ring (15), which has radially outwardly opened detent notches (23), into which at least one detent lug (24) engages in order to arrest the plug (17) in peripheral direction.

5. Electrical plug-in connection according to claim 4, **characterized in that** the toothed ring (15) is disposed on the electrical component (10) and the detent lug (24) is disposed on the plug (17).

6. Electrical plug-in connection according to claims 4 or 5, **characterized in that** the plug (17) encompasses the toothed ring (15) at least in sections at its top and/or bottom side.

7. Electrical plug-in connection according to one of the preceding claims, **characterized in that** the plug (17) comprises a detent hook (19), which is latchable to the end of the inner annular contact (12).

8. Electrical plug-in connection according to claim 7, **characterized in that** the detent hook (19) has a recess (22) disposed in such a way that, when the plug (17) is placed onto the contacts (12, 13), an adjusting screw situated in the interior of the annular contact (12) is accessible from the end of the annular contact (12).

9. Electrical plug-in connection according to one of the preceding claims, **characterized in that** it is of a modular design, wherein a plurality of electrical components, e.g. solenoid valves, pressure regulators (10) or the like, form a contact bank (31), which is connectable to a plug connector (32) comprising a plurality of plugs (33).

## Revendications

1. Connecteur électrique enfichable (11) comprenant au moins deux contacts annulaires coaxiaux (12, 13) prévus sur un composant électrique ajustable, par exemple une électrovanne, un régulateur de pression (10) ou similaire, et une fiche mâle (17) pourvue d'au moins deux contacts annulaires (25, 26) destinés à être connectés aux contacts annulaires (12, 13), le connecteur électrique enfichable comportant des moyens, par exemple des pattes élastiques, crochets d'arrêt, crans d'arrêt, une couronne dentée pourvue de crans d'arrêt, ou similaires, qui sont construits de sorte que, dans un plan qui s'étend, par exemple, perpendiculairement à l'axe longitudinal (21) des contacts annulaires (12, 13), la fiche mâle (17) peut être emboîtée sur les contacts annulaires (12, 13) en partant d'une direction quelconque et être bloquée sur ces derniers et/ou sur le composant électrique (10), **caractérisé en ce qu'**un contact annulaire, de préférence le contact intérieur (12), comporte un moyen d'ajustement pour le composant et **en ce que** le moyen d'ajustement est librement accessible.

2. Connecteur électrique enfichable selon la revendication 1, **caractérisé en ce que** la fiche mâle (17) comporte au moins deux contacts mâles (25, 26) disposés l'un au-dessus de l'autre, réalisés sous la forme de languettes élastiques en forme de U, dont les ouvertures pointent dans la même direction.

3. Connecteur électrique enfichable selon les revendications 1 ou 2, **caractérisé en ce que** la fiche mâle (17) et/ou les contacts annulaires (12, 13) et/ou le composant (10) comporte au moins un crochet d'arrêt (19, 20) et un cran d'arrêt (16, 23) destinés au blocage axial et/ou radial par rapport à l'axe longitudinal (21) des contacts annulaires (12, 13).

4. Connecteur électrique enfichable selon l'une des revendications précédentes, **caractérisé en ce qu'**il comporte une couronne dentée (15), concentrique à l'axe longitudinal (21) des contacts annulaires (12, 13), qui comporte des crans d'arrêt (23) ouverts radialement vers l'extérieur dans lesquels une dent d'arrêt (24) s'engage pour bloquer la fiche mâle (17) dans la direction circonférentielle.

5. Connecteur électrique enfichable selon la revendication 4, **caractérisé en ce que** la couronne dentée (15) est ménagée sur le composant électrique (10) et la dent d'arrêt (24) sur la fiche mâle (17).

6. Connecteur électrique enfichable selon les revendications 4 ou 5, **caractérisé en ce que** la fiche mâle (17) s'emboîte sur la couronne dentée (15), au moins par endroits, sur son côté supérieur et/ou sur son côté inférieur.

7. Connecteur électrique enfichable selon l'une des revendications précédentes, **caractérisé en ce que** la fiche mâle (17) comporte un crochet d'arrêt (19) qui peut se verrouiller avec le côté frontal du contact annulaire intérieur (12).

8. Connecteur électrique enfichable selon la revendication 7, **caractérisé en ce que** le crochet d'arrêt (19) comporte un évidement (22) qui est disposé de sorte qu'une vis de réglage, qui se trouve à l'intérieur du contact annulaire (12), est accessible, en partant du côté frontal du contact annulaire (12) lorsque la fiche mâle (17) est emboîtée sur les contacts (12,13).

9. Connecteur électrique enfichable selon l'une des revendications précédentes, **caractérisé en ce qu'**il comprend un composant modulaire, dans lequel plusieurs composants électriques, par exemple des électrovannes, régulateurs de pression (10) ou similaires forment une barrette de contact (31) qui peut être connectée à une barrette mâle (32) comportant plusieurs fiches mâles (33).
